# EUROPÄISCHE PATENTSCHRIFT

(11) **EP 4 497 862 B1**
(45) Veröffentlichungstag und Bekanntmachung des Hinweises auf die Patenterteilung: **25.02.2026**
(21) Anmeldenummer: 24189864.2
(22) Anmeldetag: 19.07.2024
(51) Int. Cl.: D05C 9/04

(54) **STICKRAHMEN-ANORDNUNG**
EMBROIDERING FRAME ASSEMBLY
ENSEMBLE CADRE DE BRODERIE

(30) Priorität: 22.07.2023 CH 7902023
(43) Veröffentlichungstag der Anmeldung: 29.01.2025
(73) Patentinhaber: BERNINA International AG, 8266 Steckborn (CH)
(72) Erfinder: Häringer, Marcelina, 8304 Wallisellen (CH); Bachmeier, Jessica, 8274 Tägerwilen (CH); König, Lukas, 78464 Konstanz (DE)
(74) Vertreter: Frei Patent Attorneys

(56) Entgegenhaltungen:
- EP-A1- 4 056 744
- JP-A- S62 162 066
- JP-B2- S5 936 024

## Beschreibung

Die Erfindung bezieht sich auf eine Stickrahmen-Anordnung, welche einer Nähmaschine oder Stickmaschine zuordenbar ist.

Es ist bekannt, an Nähmaschinen Stickvorrichtungen bzw. Stickmodule anzubauen, um die Nähmaschine auch als Stickmaschine nutzen zu können.

Derartige Stickrahmen-Anordnungen sind z.B. aus den Dokumenten EP 0 877 112 B1, US 6 298 800 B1, US 7 258 071 B2, EP 1 783 258 B1 und EP 4 056 744 B1 bekannt.

Aus JPS5936024B2 ist eine Stickrahmenanordnung bekannt, die das Besticken sackartiger Textilgebilde wie Strümpfe mittels einer Stickmaschine ermöglicht. Sie umfasst ein oberes Rahmenteil mit einem flanschartigen Vorsprung, an dem Ausnehmungen zum Befestigen an einem Aufnahmerahmen einer Stickmaschine ausgebildet sind, und ein unteres Rahmenteil mit einem flanschartig hervorragenden Kragen und einen Ringrahmen. Eine Seite eines zu bestickenden sackartigen Textilgebildes wird in konventioneller Weise zwischen dem oberen und dem unteren Rahmen festgeklemmt. Die andere Seite wird umgestülpt und zwischen den Flanschen des oberen und des unteren Rahmens zusammengerafft. Der zusätzliche Ringrahmen dient dazu, einen Stickvliesstreifen am unteren Rahmen zu fixieren, bevor der zu bestickende Abschnitt des sackartigen Textilgebildes zwischen dem oberen Rahmenteil und dem unteren Rahmenteil festgeklemmt wird.

Aus JPS62162066A ist eine weitere Stickrahmenanordnung bekannt, die sich zum Besticken sackartiger Textilgebilde wie Strümpfe eignet. Sie umfasst ein oberes Rahmenteil mit einer länglich-ovalen Wandung und einen umlaufenden, am oberen Rand dieser Wandung nach aussen hervorragenden Flansch. Sie umfasst weiter ein unteres Rahmenteil mit einer länglich-ovalen Wandung, deren Form und Grösse so an jene des oberen Rahmenteils angepasst ist, dass ein Abschnitt eines Strumpfs bzw. eines sackartigen Textilgebildes zum Besticken mittels einer Nähmaschine zwischen den beiden Rahmenteilen festklemmbar ist. Das untere Rahmenteil umfasst an den stirnseitigen schmalen Enden hervorragende Flanschabschnitte. Das untere Rahmenteil wird in das sackartige Textilgebilde eingeführt, und ein Abschnitt des Textilgebildes wird zwischen den Rahmenteilen festgeklemmt. Zum Besticken des eingerahmten Abschnitts wird das sackartige Textilgebilde über den Unterarm der Nähmaschine gestülpt und das obere Rahmenteil am maschinenseitigen Magneten befestigt.

Aus EP4056744A1 ist eine Stickrahmenanordnung bekannt, die ein inneres Rahmenteil und ein äusseres Rahmenteil umfasst, zwischen denen ein Abschnitt eines sack- oder schlauchartigen textilen Flächengebildes zum Besticken festgeklemmt werden kann. Das innere Rahmenteil ist über eine Brücke, die das äussere Rahmenteil überbrückt, mit einer Andockvorrichtung zum Befestigen an einer Nähmaschine verbunden.

Der Erfindung liegt die Aufgabe zugrunde, eine Stickrahmen-Anordnung bereitzustellen, welche einfach das Besticken eines Teilbereichs bei unterschiedlichen elastischen schlauchartigen oder sackartigen Textilgebilden ermöglicht.

Zur Lösung der Aufgabe wird eine Stickrahmen-Anordnung mit den Merkmalen gemäss Anspruch 1 bereitgestellt, welche einer Nähmaschine oder Stickmaschine zuordenbar ist und an welcher ein zumindest abschnittsweise schlauchartiges oder sackartiges Textilgebilde einspannbar ist, um einen flächigen, zu bestickenden einlagigen ersten Teilbereich des schlauchartigen oder sackartigen Abschnitts des Textilgebildes bereitzustellen, an welchem mittels der Nähmaschine oder Stickmaschine ein Stickmuster erstellbar ist, wobei die Stickrahmen-Anordnung ein erstes Rahmenteil und ein daran feststellbares zweites Rahmenteil und ein mit dem zweiten Rahmenteil in Eingriff bringbares drittes Rahmenteil aufweist, wobei der schlauchartige oder sackartige Abschnitt des Textilgebildes beim In-Eingriff-Bringen des dritten Rahmenteils mit dem zweiten Rahmenteil zwischen dem zweiten Rahmenteil und dem dritten Rahmenteil fixierbar bzw. feststellbar ist und der zu bestickende flächige, einlagige erste Teilbereich des schlauchartigen oder sackartigen Abschnitts an dem dritten Rahmenteil und von diesem umrandet für das Besticken bereitstellbar ist.

Der zu bestickende erste Teilbereich des Textilgebildes ist daher für eine Nadel und den an ihm erfolgenden Stickvorgang gut zugänglich. Ausserdem stellt das zwischen dem ersten Rahmenteil und dem dritten Rahmenteil angeordnete zweite Rahmenteil einen Adapter dar. So können mit einem an eine bestimmte Nähmaschine angepassten und eine bestimmte Andockvorrichtung sowie eine Spannvorrichtung aufweisenden ersten Rahmenteil verschiedene Arten eines dritten Rahmenteils verwendet werden, welches an ein bestimmtes Textilgebilde und/oder an einen bestimmten zu bestickenden Teilbereich davon angepasst ist. Es bedarf lediglich eines relativ einfachen, kostengünstigen zweiten Rahmenteils ohne Andockvorrichtung und ohne Spannvorrichtung.

Das dritte Rahmenteil hat eine von dem dritten Rahmenteil weg ragende erste Formation, an welcher ein erster Randbereich eines umgestülpten und gedehnten zweiten Teilbereichs des schlauchartigen oder sackartigen Abschnitts fixierbar ist, insbesondere einhängbar oder umschlingbar ist.

Dadurch kann der nicht zu bestickende zweite Teilbereich, welcher den zu bestickenden ersten Teilbereich zunächst bedeckt, durch jeweilige Dehnung gut weg bewegt werden, so dass der zu bestickende erste Teilbereich für eine Nadel und den an ihm erfolgenden Stickvorgang gut zugänglich ist.

Das dritte Rahmenteil hat eine von dem dritten Rahmenteil weg ragende zweite Formation, an welcher ein zweiter Randbereich eines umgestülpten und gedehnten zweiten Teilbereichs des schlauchartigen oder sackartigen Abschnitts fixierbar ist, insbesondere einhängbar oder umschlingbar ist.

Vorzugsweise befindet sich die zweite Formation diametral gegenüber der ersten Formation.

Dadurch lässt sich der nicht zu bestickende zweite Teilbereich, welcher den zu bestickenden ersten Teilbereich zunächst bedeckt, in zwei entgegengesetzten Richtungen durch jeweilige elastische Dehnung gut weg bewegen, so dass der zu bestickende erste Teilbereich für eine Nadel und den an ihm erfolgenden Stickvorgang gut zugänglich ist.

Vorzugsweise ist das erste Rahmenteil zumindest in einem Teilbereich ein ebenes flaches Gebilde.

Vorzugsweise ist auch das zweite Rahmenteil zumindest in einem Teilbereich ein ebenes flaches Gebilde.

Vorzugsweise ist auch das dritte Rahmenteil zumindest in einem Teilbereich ein ebenes flaches Gebilde.

Das ebene flache Gebilde stellt für eine Nadel, welche sich während eines Stickvorgangs nicht nur auf und ab, sondern auch in einer Arbeitsebene entlang einer X-Richtung und einer dazu orthogonalen Y-Richtung bewegt, kein Hindernis mit Kollisionsgefahr dar.

Hierfür ist es besonders vorteilhaft, wenn das erste Rahmenteil in einer zu seiner Rahmenebene orthogonalen Richtung eine maximale Bauhöhe bzw. Dicke von 2mm bis 12mm, vorzugsweise von 2mm bis 8mm, aufweist.

Weiterhin ist es hierfür besonders vorteilhaft, wenn das zweite Rahmenteil bzw. das Adapterteil in einer zu seiner Rahmenebene orthogonalen Richtung eine maximale Bauhöhe bzw. Dicke von 2mm bis 12mm, vorzugsweise von 2mm bis 8mm, aufweist.

Weiterhin ist es hierfür besonders vorteilhaft, wenn das dritte Rahmenteil in einer zu seiner Rahmenebene orthogonalen Richtung eine maximale Bauhöhe bzw. Dicke von 2mm bis 12mm, vorzugsweise von 2mm bis 8mm, aufweist.

Vorzugsweise hat das zweite Rahmenteil beim Eingriff mit dem ersten Rahmenteil eine Absenktiefe in dem ersten Rahmenteil, welche zwischen 50% und 100% der maximalen Bauhöhe bzw. Dicke des zweiten Rahmenteils entspricht.

Vorzugsweise hat das dritte Rahmenteil beim Eingriff mit dem zweiten Rahmenteil eine Absenktiefe in dem zweiten Rahmenteil, welche zwischen 50% und 100% der maximalen Bauhöhe bzw. Dicke des dritten Rahmenteils entspricht.

Vorzugsweise hat das zweite Rahmenteil zumindest in Teilbereichen entlang der Umfangsrichtung seines Rahmens beabstandete, nach aussen weg ragende Vorsprünge.

Dies ermöglicht eine definierte Absenktiefe des zweiten Rahmenteils.

Alternativ hat das zweite Rahmenteil entlang der Umfangsrichtung seines Rahmens einen nach aussen weg ragenden flanschartigen Vorsprung.

Dies ermöglicht eine definierte Absenktiefe des zweiten Rahmenteils.

Vorzugsweise hat das dritte Rahmenteil zumindest in Teilbereichen entlang der Umfangsrichtung seines Rahmens beabstandete, nach aussen weg ragende Vorsprünge.

Dies ermöglicht eine definierte Absenktiefe des dritten Rahmenteils.

Alternativ hat das dritte Rahmenteil entlang der Umfangsrichtung seines Rahmens einen nach aussen weg ragenden flanschartigen Vorsprung.

Dies ermöglicht eine definierte Absenktiefe des zweiten Rahmenteils.

Vorzugsweise hat das zweite Rahmenteil einen radial inneren Randbereich und einen radial äusseren Randbereich, zwischen denen sich entlang einer Umfangsrichtung beabstandete radiale Stege bzw. Verbindungstege erstrecken.

Dadurch wird die Masse des zweiten Rahmenteils praktisch ohne Verlust an Steifigkeit verringert.

Die erfindungsgemässe Stickrahmen-Anordnung kann ausserdem ein mit dem zweiten Rahmenteil in Eingriff bringbares weiteres drittes Rahmenteil aufweisen, wobei ein schlauchartiger oder sackartiger Abschnitt eines weiteren Textilgebildes beim In-Eingriff-Bringen des weiteren dritten Rahmenteils mit dem zweiten Rahmenteil zwischen dem zweiten Rahmenteil und dem weiteren dritten Rahmenteil fixierbar bzw. feststellbar ist und ein zu bestickender flächiger, einlagiger erster Teilbereich des schlauchartigen oder sackartigen Abschnitts des weiteren Textilgebildes an dem weiteren dritten Rahmenteil und von diesem umrandet bereitstellbar ist.

Vorzugsweise sind das weitere dritte Rahmenteil und das dritte Rahmenteil identisch ausgestaltet.

So können mit zwei in dem zweiten Rahmenteil festgestellten identischen Rahmenteilen (drittes und weiteres drittes Rahmenteil) zwei identische Socken eines Sockenpaars gleichzeitig eingespannt und bestickt werden.

Vorzugsweise hat das zweite Rahmenteil einen nach aussen weg ragenden Griff.

Einerseits erleichtert der Griff das Ergreifen und Einsetzen des zweiten Rahmenteils in das erste Rahmenteil. Andererseits verhindert der Griff ein falsches Einsetzten des zweiten Rahmenteils in das erste Rahmenteil. Bei falschem Einsetzen würde der Griff mit der Andockvorrichtung des ersten Rahmenteils kollidieren.

Vorzugsweise sind erste Rahmenteil-Eingriffsformationen von Rahmenteilen der Stickrahmen-Anordnung und mit ihnen in Eingriff bringbare zweite Rahmenteil-Eingriffsformationen von Rahmenteilen der Stickrahmen-Anordnung bzw. deren Projektionen auf die jeweiligen Rahmenebenen zueinander asymmetrisch.

Vorzugsweise weisen erste Rahmenteil-Eingriffsformationen von Rahmenteilen der Stickrahmen-Anordnung und mit ihnen in Eingriff bringbare zweite Rahmenteil-Eingriffsformationen von Rahmenteilen der Stickrahmen-Anordnung keine Punktsymmetrie auf.

Dadurch wird ein falsches, z.B. um 180° innerhalb einer Rahmenebene verdrehtes Einsetzen eines Rahmenteils verhindert.

Weitere Vorteile, Merkmale und Anwendungsmöglichkeiten der Erfindung ergeben sich aus der nun folgenden, nicht einschränkend aufzufassenden Beschreibung eines Ausführungsbeispiels der Erfindung anhand der Zeichnung. Es zeigen:
Fig. 1 eine Perspektivansicht einer erfindungsgemässen Stickrahmen-Anordnung im zusammengebauten Zustand;
Fig. 2 eine Explosions-Perspektivansicht der erfindungsgemässen Stickrahmen-Anordnung von Fig. 1 im auseinandergebauten Zustand;
Fig. 3 eine weitere Perspektivansicht zweier Teile der erfindungsgemässen Stickrahmen-Anordnung im zusammengebauten Zustand;
Fig. 4 eine Explosions-Perspektivansicht der beiden Teile der erfindungsgemässen Stickrahmen-Anordnung von Fig. 3 im auseinandergebauten Zustand;
Fig. 5 eine Perspektivansicht eines zweiten Teils der erfindungsgemässen Stickrahmen-Anordnung;
Fig. 6 eine Perspektivansicht eines dritten Teils der erfindungsgemässen Stickrahmen-Anordnung;
Fig. 7A eine Seitenansicht des dritten Teils der erfindungsgemässen Stickrahmen-Anordnung;
Fig. 7B eine Seitenansicht des zweiten Teils der erfindungsgemässen Stickrahmen-Anordnung;
Fig. 7C eine Seitenansicht des ersten Teils der erfindungsgemässen Stickrahmen-Anordnung;
Fig. 8 einen ersten Schritt eines Verfahrens zur Verwendung der erfindungsgemässen Stickrahmen-Anordnung, wie sie in Fig. 1 bis Fig. 7 gezeigt ist;
Fig. 9 einen zweiten Schritt des Verfahrens;
Fig. 10 einen dritten Schritt des Verfahrens;
Fig. 11 einen vierten Schritt des Verfahrens;
Fig. 12 einen fünften Schritt des Verfahrens;
Fig. 13 einen sechsten Schritt des Verfahrens;
Fig. 14 einen siebten Schritt des Verfahrens;
Fig. 15 einen achten Schritt des Verfahrens;
Fig. 16 einen neunten Schritt des Verfahrens;
Fig. 17 einen zehnten Schritt des Verfahrens;
Fig. 18 einen elften Schritt des Verfahrens;
Fig. 19 einen zwölften Schritt des Verfahrens; und
Fig. 20 einen dreizehnten Schritt des Verfahrens.

In Fig. 1 ist eine Perspektivansicht einer erfindungsgemässen Stickrahmen-Anordnung 1 im zusammengebauten Zustand gezeigt. Die Stickrahmen-Anordnung 1 kann einer Nähmaschine oder Stickmaschine (nicht gezeigt) zugeordnet werden. Ein zumindest abschnittsweise schlauchartiges oder sackartiges Textilgebilde, z.B. in Form einer zu bestickenden Socke (siehe Fig. 8), ist in die Stickrahmen-Anordnung 1 einspannbar, um einen flächigen, einlagigen ersten Teilbereich T1 (siehe Fig. 17, 18, 19, 20) des schlauchartigen oder sackartigen Abschnitts des Textilgebildes T bereitzustellen, an welchem dann mittels der Nähmaschine oder Stickmaschine ein Stickmuster erstellt werden kann.

Die Stickrahmen-Anordnung 1 enthält ein erstes Rahmenteil R1, welches mittels einer Andockvorrichtung AV an einer Nähmaschine (nicht gezeigt) befestigt werden kann.

Die Stickrahmen-Anordnung 1 enthält ausserdem ein in das erste Rahmenteil R1 einsetzbares und an ihr feststellbares zweites Rahmenteil R2.

Die Stickrahmen-Anordnung 1 enthält schliesslich noch ein drittes Rahmenteil R3, welches in das zweite Rahmenteil R2 einsetzbar und an ihm feststellbar ist.

Bei der Verwendung der Stickrahmen-Anordnung 1 wird der schlauchartige oder sackartige Abschnitt des Textilgebildes T (siehe Fig. 8) beim In-Eingriff-Bringen des dritten Rahmenteils R3 mit dem zweiten Rahmenteil R2 zwischen dem zweiten Rahmenteil R2 und dem dritten Rahmenteil R3 fixiert, insbesondere eingeklemmt. Dadurch wird der flächige, einlagige erste Teilbereich T1 (siehe Fig. 17, 18, 19, 20) des schlauchartigen oder sackartigen Abschnitts des Textilgebildes T an dem dritten Rahmenteil R3 und von diesem umrandet für das Besticken bereitgestellt.

Das erste Rahmenteil R1 hat einen radialen Schlitz SR1, und das zweite Rahmenteil hat einen radialen Schlitz SR2. Der radiale Schlitz SR1 des ersten Rahmenteils R1 und der radiale Schlitz SR2 des zweiten Rahmenteils R2 befinden sich am selben Ort entlang der Umfangsrichtung der beiden Rahmenteile R1, R2. Entlang der Umfangsrichtung und im Bereich der radialen Schlitze SR1 und SR2 befindet sich am radial äusseren Rand des ersten Rahmenteils R1 eine Spannvorrichtung SV, welche beiderseits des radialen Schlitzes SR1 an dem ersten Rahmenteil R1 befestigt oder mit diesem einstückig ausgebildet ist. Beim Spannen der Spannvorrichtung SV werden das erste Rahmenteil R1 und das zweite Rahmenteil R2 elastisch verformt, wobei die beiden radialen Schlitze SR1 und SR2 verkleinert werden.

Das dritte Rahmenteil R3 ist in eine Aussparung bzw. Öffnung des zweiten Rahmenteils R2 eingesetzt. Das dritte Rahmenteil R3 hat keinen radialen Schlitz. Beim Spannen der Spannvorrichtung SV wird das dritte Rahmenteil R3 in dem zweiten Rahmenteil R2 durch Reibschluss und/oder Formschluss festgesetzt, insbesondere eingeklemmt bzw. verriegelt. Während das erste Rahmenteil R1 und das zweite Rahmenteil R2 aufgrund ihres jeweiligen radialen Schlitzes SR1 bzw. SR2 sich unter Verringerung ihres Umfangs relativ leicht elastisch verformen lassen, verhält sich das dritte Rahmenteil R3 nach der Art eines Gewölbes bezüglich einer Verringerung seiner Umfangsrichtung als praktisch starr.

Das in dem ersten Rahmenteil R1 eingesetzte zweite Rahmenteil R2 hat an seiner Oberseite einen in radialer Richtung nach aussen weg ragenden flanschartigen Vorsprung V2 entlang seines gesamten Umfangs. Dies trägt dazu bei, dass das zweite Rahmenteil R2 beim Einsetzen in das erste Rahmenteil R1 nicht hindurchfällt bzw. in einer definierten Absenktiefe in dem ersten Rahmenteil R1 eingesetzt werden kann.

In ähnlicher Weise hat das in dem zweiten Rahmenteil R2 eingesetzte dritte Rahmenteil R3 an seiner Oberseite einen in radialer Richtung nach aussen weg ragenden flanschartigen Vorsprung V3 entlang zweier diametral gegenüberliegender Abschnitte seines Umfangs. Auch hier trägt dies dazu bei, dass das dritte Rahmenteil R3 beim Einsetzen in das zweite Rahmenteil R2 nicht hindurchfällt bzw. in einer definierten Absenktiefe in dem zweiten Rahmenteil R2 eingesetzt werden kann. Das dritte Rahmenteil R3 hat an seiner Oberseite ausserdem eine erste Formation F31 sowie eine zweite Formation F32, welche ähnlich wie die beiden flanschartigen Vorsprünge V3 in radialer Richtung nach aussen weg ragen.

An der von dem dritten Rahmenteil R3 weg ragenden ersten Formation F31 kann ein erster Randbereich T21 eines umgestülpten und gedehnten zweiten Teilbereichs T2 des schlauchartigen oder sackartigen Abschnitts des Textilgebildes T fixiert werden, insbesondere eingehängt werden (siehe Fig. 17, 18, 19, 20).

In ähnlicher Weise kann an der von dem dritten Rahmenteil R3 weg ragenden zweiten Formation F32 ein zweiter Randbereich T22 des umgestülpten und gedehnten zweiten Teilbereichs T2 des schlauchartigen oder sackartigen Abschnitts des Textilgebildes T fixiert werden, insbesondere eingehängt werden (siehe Fig. 17, 18, 19, 20).

Die erste Formation F31 und die zweite Formation F32 des dritten Rahmenteils R3 sind diametral zueinander angeordnet. Die beiden Formationen F31 und F32 ragen von dem dritten Rahmenteil R3 weiter weg als die beiden flanschartigen Vorsprünge V3. Dadurch lassen sich die umgestülpten Randbereiche T21 und T22 des elastisch gedehnten Teilbereichs T2 des Textilgebildes T gut einhängen (siehe Fig. 17, 18, 19, 20).

Das zweite Rahmenteil R2 hat an seiner Oberseite einen radial nach aussen weg ragenden Griff G2. Einerseits erleichtert er das Ergreifen und Einsetzen des zweiten Rahmenteils R2 in das erste Rahmenteil. Andererseits verhindert der Griff G2 ein falsches Einsetzten des zweiten Rahmenteils R2 in das erste Rahmenteil R1. Bei falschem Einsetzen würde der Griff G2 mit der Andockvorrichtung AV des ersten Rahmenteils R1 kollidieren.

In Fig. 2 ist eine Explosions-Perspektivansicht der erfindungsgemässen Stickrahmen-Anordnung von Fig. 1 im auseinandergebauten Zustand gezeigt. Man erkennt unten das erste Rahmenteil R1, in der Mitte das zweite Rahmenteil R2 und oben das dritte Rahmenteil R3.

An dem ersten Rahmenteil R1 erkennt man die Andockvorrichtung AV und die Spannvorrichtung SV bei dem radialen Schlitz SR1. In die grosse Öffnung des ersten Rahmenteils R1 kann das zweite Rahmenteil R2 eingesetzt werden.

An dem zweiten Rahmenteil R2 erkennt man den radialen Schlitz SR2, den Griff G2 sowie vier radiale Stege bzw. Verbindungsstege S2, über welche ein radial innerer Randbereich R2i und ein radial äusserer Randbereich R2a miteinander verbunden sind. Ausserdem erkennt man den von der Oberseite des zweiten Rahmenteils R2 entlang seines gesamten Umfangs in radialer Richtung nach aussen weg ragenden flanschartigen Vorsprung V2.

An dem dritten Rahmenteil R3 erkennt man die erste Formation F31 und die zu ihr diametral angeordnete zweite Formation F32 sowie die beiden ebenfalls zueinander diametral angeordneten flanschartigen Vorsprünge V3. Wie oben erwähnt, lassen sich die umgestülpten Randbereiche T21 und T22 des elastisch gedehnten Teilbereichs T2 des Textilgebildes T an den Formationen F31 bzw. F32 gut einhängen (siehe Fig. 17, 18, 19, 20).

In Fig. 3 ist eine weitere Perspektivansicht zweier Teile der erfindungsgemässen Stickrahmen-Anordnung 1 im zusammengebauten Zustand gezeigt. Man erkennt das zweite Rahmenteil R2 und das darin eingesetzte dritte Rahmenteil R3.

An dem zweiten Rahmenteil R2 erkennt man den radialen Schlitz SR2, den Griff G2 sowie die vier radialen Stege bzw. Verbindungsstege S2, über welche der radial innerer Randbereich R2i und der radial äusserer Randbereich R2a miteinander verbunden sind. Ausserdem erkennt man den von der Oberseite des zweiten Rahmenteils R2 in radialer Richtung nach aussen weg ragenden flanschartigen Vorsprung V2.

An dem dritten Rahmenteil R3 erkennt man die beiden zueinander diametralen Formation F31 und F32 sowie die beiden zueinander diametralen flanschartigen Vorsprünge V3. Wie oben erwähnt, lassen sich die umgestülpten Randbereiche T21 und T22 des elastisch gedehnten Teilbereichs T2 des Textilgebildes T an den Formationen F31 bzw. F32 gut einhängen (siehe Fig. 17, 18, 19, 20).

In Fig. 4 ist eine Explosions-Perspektivansicht der beiden Teile der erfindungsgemässen Stickrahmen-Anordnung 1 von Fig. 3 im auseinandergebauten Zustand gezeigt. Man erkennt unten das zweite Rahmenteil R2 und oben das dritte Rahmenteil R3.

In Fig. 3 und in Fig 4 verwendete identische Bezugszeichen entsprechen identischen Elementen der erfindungsgemässen Stickrahmen-Anordnung 1.

In Fig. 5 ist eine Perspektivansicht des zweiten Teils der erfindungsgemässen Stickrahmen-Anordnung 1 gezeigt. Man erkennt das zweite Rahmenteil R2.

In Fig. 3 und in Fig 5 verwendete identische Bezugszeichen entsprechen identischen Elementen der erfindungsgemässen Stickrahmen-Anordnung 1.

In Fig. 6 ist eine Perspektivansicht eines dritten Teils der erfindungsgemässen Stickrahmen-Anordnung 1 gezeigt. Man erkennt das dritte Rahmenteil R3.

In Fig. 3 und in Fig 6 verwendete identische Bezugszeichen entsprechen identischen Elementen der erfindungsgemässen Stickrahmen-Anordnung 1.

In Fig. 7A ist eine Seitenansicht des dritten Teils der erfindungsgemässen Stickrahmen-Anordnung 1 gezeigt. Man erkennt das dritte Rahmenteil R3 mit seinen beiden diametral gegenüberliegenden Formationen F31 und F32 sowie dem Vorsprung V3. Wie oben erwähnt, lassen sich die umgestülpten Randbereiche T21 und T22 des elastisch gedehnten Teilbereichs T2 des Textilgebildes T an den Formationen F31 bzw. F32 gut einhängen (siehe Fig. 17, 18, 19, 20).

In Fig. 7B ist eine Seitenansicht des zweiten Teils der erfindungsgemässen Stickrahmen-Anordnung 1 gezeigt. Man erkennt das zweite Rahmenteil R2 mit seinem flanschartigen Vorsprung V2 und seinem radialen Schlitz SR2.

In Fig. 7C ist eine Seitenansicht des dritten Teils der erfindungsgemässen Stickrahmen-Anordnung 1 gezeigt. Man erkennt das erste Rahmenteil R1 mit seiner Andockvorrichtung AV und seiner Spannvorrichtung SV.

In Fig. 8 ist ein erster Schritt eines Verfahrens zur Verwendung der erfindungsgemässen Stickrahmen-Anordnung 1 gemäss Fig. 1 bis Fig. 7 gezeigt. Man erkennt die bereitgestellte Stickrahmen-Anordnung 1 mit dem ersten Rahmenteil R1, dem zweiten Rahmenteil R2 und dem dritten Rahmenteil R3 im zusammengesetzten Zustand, d.h. zweites Rahmenteil R2 in das erste Rahmenteil R1 eingesetzt und drittes Rahmenteil R3 in das zweite Rahmenteil R2 eingesetzt. Man erkennt die Spannvorrichtung SV an dem ersten Rahmenteil R1. Ausserdem erkennt man die erste Formation F31 und die zweite Formation F32 des dritten Rahmenteils R3.

Neben der Stickrahmen-Anordnung 1 liegt das mit Hilfe der erfindungsgemässen Stickrahmen-Anordnung 1 zu bestickende schlauchartige oder sackartige Textilgebilde T in Form einer Socke. Das Textilgebilde T ist hoch-elastisch und daher stark dehnbar.

Oberhalb der Stickrahmen-Anordnung 1 und des Textilgebildes T liegt ein Stickvlies V. Das Stickvlies V ist im Vergleich zu dem Textilgebilde T praktisch nicht dehnbar. Wenn das Stickvlies V zusammen mit dem zu bestickenden ersten Teilbereich T1 des Textilgebildes T gemeinsam, d.h. zueinander nicht verschiebbar aneinanderliegend, in der Stickrahmen-Anordnung 1 eingespannt wird, erfolgt eine Klemmung des ersten Teilbereichs T1 und des Stickvlieses V im Randbereich des zu bestickenden Teilbereichs T1. Dadurch wird einerseits verhindert, dass der zu bestickende Teilbereich T1 des hoch-elastischen Textilgebildes T beim Einspannen in die Stickrahmen-Anordnung 1 ungleichmässig bzw. richtungsabhängig (anisotrop) gedehnt wird, was nach dem Besticken und Auspannen des bestickten Teilbereichs T1 zu einem verzerrten Stickmuster führen würde. Ausserdem ist die membranartige Doppellage aus zu bestickendem Teilbereich T1 und Stickvlies V weniger leicht verformbar und somit aus ihrer Membran-Ruheposition durch Nadelstiche weniger stark auslenkbar, insbesondere, wenn der Teilbereich T1 und das Stickvlies V lösbar miteinander verbunden werden (lösbare Nähte, wasserlösliche Klebestreifen, wasserlösliches Vollflächenverklebung des Teilbereichs T1 mit dem Stickvlies V, etc.).

Alle in Fig. 1 bis Fig. 7 sowie in Fig. 8 bis Fig. 20 verwendeten Bezugszeichen bezeichnen dieselben Elemente der erfindungsgemässen Stickrahmen-Anordnung 1 sowie des schlauchartigen oder sackartigen Textilgebildes T.

In Fig. 9 ist ein zweiter Schritt des Verfahrens gezeigt. Man erkennt, wie das Stickvlies V auf die Stickrahmen-Anordnung 1 gelegt wird und diese bedeckt. So kann man z.B. Erkennen, ob das ausgeschnittene Stickvlies V gross genug ist, um den zu bestickenden Teilbereich T1 des hoch-elastischen Textilgebildes T im oben beschriebenen Sinn zu stabilisieren. Wenn das dritte Rahmenteil R3 vorher aus der Stickrahmen-Anordnung 1 herausgenommen wurde, bedeckt das Stickvlies V die Öffnung des zweiten Rahmenteils R2.

In Fig. 10 ist ein dritter Schritt des Verfahrens gezeigt. Man erkennt das über dem Rahmenteil R2 liegende Stickvlies V und wie ein Teil des Stickvlieses V mit dem dritten Rahmenteil R3 in die Öffnung des zweiten Rahmenteils R2 gedrückt und somit vorpositioniert wird.

In Fig. 11 ist ein vierter Schritt des Verfahrens gezeigt. Man erkennt, wie das dritte Rahmenteil R3 in die Öffnung des schlauchartigen oder sackartigen Textilgebildes T hineingeschoben wird. Dabei wird die erste Formation F31 des dritten Rahmenteils R3 zuerst in die Öffnung des Textilgebildes T geschoben.

In Fig. 12 ist ein fünfter Schritt des Verfahrens gezeigt. Man erkennt, wie das dritte Rahmenteil R3 mit seiner ersten Formation F31 voraus (nun verdeckt) vollständig in das Textilgebilde T hineingeschoben wurde. Nur noch die zur ersten Formation F31 diametral gegenüberliegende zweite Formation F32 des dritten Rahmenteils R3 ragt noch geringfügig heraus.

In Fig. 13 ist ein sechster Schritt des Verfahrens gezeigt. Man erkennt, wie das Textilgebilde T mit dem in seinem schlauchartigen oder sackartigen Abschnitt enthaltenen dritten Rahmenteil R3 (nun verdeckt) auf das über dem zweiten Rahmenteil R2 vorpositionierte Stickvlies V gedrückt wird. Die Spannvorrichtung SV an dem ersten Rahmenteil R1 ist in ihrem gelösten Zustand, in welchem der radiale Schlitz SR1 des ersten Rahmenteils R1 und der radiale Schlitz SR2 des zweiten Rahmenteils R2 breit ist, d.h. der erste Rahmenteil R1 und der zweite Rahmenteil R2 sind nicht gespannt.

In Fig. 14 ist ein siebter Schritt des Verfahrens gezeigt. Man erkennt, wie das Textilgebilde T mit dem in seinem schlauchartigen oder sackartigen Abschnitt enthaltenen dritten Rahmenteil R3 (nun verdeckt) auf das über dem zweiten Rahmenteil R2 vorpositionierte Stickvlies V gedrückt worden ist. Der zu bestickende erste Teilbereich T1 des Textilgebildes T ist durch den nicht zu bestickenden zweiten Teilbereich T2 des Textilgebildes T bedeckt. Die Spannvorrichtung SV an dem ersten Rahmenteil R1 ist nach wie vor in ihrem gelösten Zustand.

In Fig. 15 ist ein achter Schritt des Verfahrens gezeigt. Man erkennt, wie nun mittels der Spannvorrichtung SV das erste Rahmenteil R1 und das zweite Rahmenteil R2 nach und nach gespannt werden. Man erkennt das Stickvlies V, auf welches das Textilgebilde T mit dem darin enthaltenen dritten Rahmenteil R3 gedrückt wurde. Durch das Spannen der Spannvorrichtung SV werden das Stickvlies V und der über ihm liegende zu bestickende erste Teilbereich (in Fig. 15 verdeckt) des Textilgebildes T in dem zweiten Rahmenteil R2 nach und nach festgelegt, indem eine Klemmung des ersten Teilbereichs T1 und des Stickvlieses V im Randbereich des zu bestickenden Teilbereichs T1 erfolgt. Man erkennt ausserdem den nicht zu bestickenden zweiten Teilbereich T2 des Textilgebildes T.

In Fig. 16 ist ein neunter Schritt des Verfahrens gezeigt. Die Spannvorrichtung SV an dem ersten Rahmenteil R1 ist in ihrem gespannten Zustand, in welchem der radiale Schlitz SR1 des ersten Rahmenteils R1 und der radiale Schlitz SR2 des zweiten Rahmenteils R2 schmal ist, d.h. der erste Rahmenteil R1 und der zweite Rahmenteil R2 sind ausreichend stark gespannt, so dass der erste Teilbereich T1 zusammen mit den Stickvlies V in dem zweiten Rahmenteil R2 festgelegt ist.

In Fig. 17 ist ein zehnter Schritt des Verfahrens gezeigt. Man erkennt, wie der nicht zu bestickende zweite Teilbereich T2 des Textilgebildes T an dem ersten Randbereich T21 des zweiten Teilbereichs T2 ergriffen und zu der ersten Formation F31 des dritten Rahmenteils R3 hin gezogen wird (in Fig. 17 nach links), um mit seinem ersten Randbereich T21 an der ersten Formation F31 eingehängt zu werden (Beginn des Einhängens). Der zweite Teilbereich T2 und sein erster Randbereich T21 werden dabei elastisch gedehnt. Der zu bestickende erste Teilbereich T1 des Textilgebildes T kommt nun zum Vorschein.

In Fig. 18 ist ein elfter Schritt des Verfahrens gezeigt. Man erkennt, wie der nicht zu bestickende zweite Teilbereich T2 des Textilgebildes T mit seinem ersten Randbereich T21 an der ersten Formation F31 des dritten Rahmenteils R3 weitgehend eingehängt ist (Ende des Einhängens). Der zweite Teilbereich T2 und sein erster Randbereich T21 sind nun elastisch gedehnt. Der zweite Randbereich T22 des nicht zu bestickenden zweiten Teilbereichs T2 des Textilgebildes T wird ebenfalls ergriffen und zu der zweiten Formation F32 des dritten Rahmenteils R3 hin gezogen (in Fig. 17 und Fig. 18 nach rechts), um mit seinem zweiten Randbereich T22 an der zweiten Formation F32 eingehängt zu werden (Beginn des Einhängens). Der zu bestickende erste Teilbereich T1 des Textilgebildes T ist nun vollständig freigelegt.

In Fig. 19 ist ein zwölfter Schritt des Verfahrens gezeigt. Man erkennt, wie der nicht zu bestickende zweite Teilbereich T2 des Textilgebildes T mit seinem zweiten Randbereich T22 an der zweiten Formation F32 des dritten Rahmenteils R3 weitgehend eingehängt ist (Ende des Einhängens).

In Fig. 20 ist ein dreizehnter Schritt des Verfahrens gezeigt. Der zu bestickende erste Teilbereich T1 des Textilgebildes T ist zusammen mit dem Stickvlies V in dem zweiten Rahmenteil R2 eingespannt. Der nicht zu bestickende zweite Teilbereich T2 des Textilgebildes T ist nun mit seinem ersten Randbereich T21 an der ersten Formation F31 des dritten Rahmenteils R3 vollständig eingehängt und mit seinem zweiten Randbereich T22 an der zweiten Formation F32 des dritten Rahmenteils R3 vollständig eingehängt. Der zu bestickende erste Teilbereich T1 des Textilgebildes T ist nun vollständig freigelegt und für ein Besticken vorbereitet.

### Liste der Bezugszeichen

- 1: Stickrahmen-Anordnung
- R1: erstes Rahmenteil
- R2: zweites Rahmenteil
- V2: flanschartiger Vorsprung des zweiten Rahmenteils
- R2i: radial innerer Randbereich des zweiten Rahmenteils
- R2a: radial äusserer Randbereich des zweiten Rahmenteils
- G2: Griff des zweiten Rahmenteils
- S2: radialer Steg / Verbindungssteg
- R3: drittes Rahmenteil
- F31: erste Formation des dritten Rahmenteils
- F32: zweite Formation des dritten Rahmenteils
- V3: flanschartiger Vorsprung des dritten Rahmenteils
- SR1: radialer Schlitz des ersten Rahmenteils
- SR2: radialer Schlitz des zweiten Rahmenteils
- SV: Spannvorrichtung (am ersten Rahmenteil)
- AV: Andockvorrichtung
- T: schlauchartiges oder sackartiges Textilgebilde
- T1: erster Teilbereich des Textilgebildes
- T2: zweiter Teilbereich des Textilgebildes
- T21: erster Randbereich des zweiten Teilbereichs
- T22: zweiter Randbereich des zweiten Teilbereichs
- V: Stickvlies

## Patentansprüche

1. Stickrahmen-Anordnung (1), welche an einer Nähmaschine oder Stickmaschine (M) befestigbar ist und an welcher ein zumindest abschnittsweise schlauchartiges oder sackartiges Textilgebilde (T) einspannbar ist, um einen flächigen, einlagigen ersten Teilbereich (T1) des schlauchartigen oder sackartigen Abschnitts des Textilgebildes (T) bereitzustellen, an welchem mittels der Nähmaschine oder Stickmaschine (M) ein Stickmuster erstellbar ist, wobei die Stickrahmen-Anordnung (1) ein erstes Rahmenteil (R1) und ein daran feststellbares zweites Rahmenteil (R2) aufweist, wobei das erste Rahmenteil (R1) eine Andockvorrichtung (AV) zum Befestigen an der Nähmaschine oder Stickmaschine (M) und eine Spannvorrichtung (SV) umfasst,
wobei die Stickrahmen-Anordnung (1) ausserdem ein mit dem zweiten Rahmenteil (R2) in Eingriff bringbares drittes Rahmenteil (R3) aufweist, wobei der schlauchartige oder sackartige Abschnitt des Textilgebildes (T) beim In-Eingriff-Bringen des dritten Rahmenteils (R3) mit dem zweiten Rahmenteil (R2) zwischen dem zweiten Rahmenteil (R2) und dem dritten Rahmenteil (R3) fixierbar, insbesondere einklemmbar ist und der flächige, einlagige erste Teilbereich (T1) des schlauchartigen oder sackartigen Abschnitts des Textilgebildes (T) an dem dritten Rahmenteil (R3) und von diesem umrandet für das Besticken bereitstellbar ist, **dadurch gekennzeichnet, dass** das dritte Rahmenteil (R3) eine von dem dritten Rahmenteil (R3) weg ragende erste Formation (F31) aufweist, an welcher ein erster Randbereich (T21) eines umgestülpten und insbesondere gedehnten zweiten Teilbereichs (T2) des schlauchartigen oder sackartigen Abschnitts des Textilgebildes (T) fixierbar, insbesondere einhängbar oder umschlingbar ist, und wobei das dritte Rahmenteil (R3) eine von dem dritten Rahmenteil (R3) weg ragende zweite Formation (F32) aufweist, an welcher ein zweiter Randbereich (T22) eines umgestülpten und insbesondere gedehnten zweiten Teilbereichs (T2) des schlauchartigen oder sackartigen Abschnitts des Textilgebildes (T) fixierbar, insbesondere einhängbar oder umschlingbar ist.

2. Stickrahmen-Anordnung (1) nach Anspruch 1, **dadurch gekennzeichnet, dass** das erste Rahmenteil (R1) zumindest in einem Teilbereich ein ebenes flaches Gebilde ist, das eine Rahmenebene definiert, und wobei das zweite Rahmenteil (R2) zumindest in einem Teilbereich ein ebenes flaches Gebilde ist, das eine Rahmenebene definiert, und wobei das dritte Rahmenteil (R3) zumindest in einem Teilbereich ein ebenes flaches Gebilde ist, das eine Rahmenebene definiert.

3. Stickrahmen-Anordnung (1) nach einem der Ansprüche 1 oder 2, **dadurch gekennzeichnet, dass** das erste Rahmenteil (R1) in einer zu seiner Rahmenebene orthogonalen Richtung eine maximale Bauhöhe bzw. Dicke von 2mm bis 12mm, vorzugsweise von 2mm bis 8mm, aufweist, und wobei das zweite Rahmenteil (R2) in einer zu seiner Rahmenebene orthogonalen Richtung eine maximale Bauhöhe bzw. Dicke von 2mm bis 12mm, vorzugsweise von 2mm bis 8mm, aufweist, und wobei das dritte Rahmenteil (R3) in einer zu seiner Rahmenebene orthogonalen Richtung eine maximale Bauhöhe bzw. Dicke von 2mm bis 12mm, vorzugsweise von 2mm bis 8mm, aufweist.

4. Stickrahmen-Anordnung (1) nach Anspruch 2 oder 3, **dadurch gekennzeichnet, dass** das zweite Rahmenteil (R2) beim Eingriff mit dem ersten Rahmenteil (R1) eine Absenktiefe in dem ersten Rahmenteil (R1) hat, welche zwischen 50% und 100% der maximalen Bauhöhe bzw. Dicke des zweiten Rahmenteils (R2) entspricht.

5. Stickrahmen-Anordnung (1) nach einem der Ansprüche 2 bis 4, **dadurch gekennzeichnet, dass** das dritte Rahmenteil (R3) beim Eingriff mit dem zweiten Rahmenteil (R2) eine Absenktiefe in dem zweiten Rahmenteil (R2) hat, welche zwischen 50% und 100% der maximalen Bauhöhe bzw. Dicke des dritten Rahmenteils (R3) entspricht.

6. Stickrahmen-Anordnung (1) nach einem der Ansprüche 1 bis 5, **dadurch gekennzeichnet, dass** das zweite Rahmenteil (R2) zumindest in Teilbereichen entlang der Umfangsrichtung seines Rahmens beabstandete, nach aussen weg ragende Vorsprünge hat, oder dass das zweite Rahmenteil (R2) entlang der Umfangsrichtung seines Rahmens einen nach aussen weg ragenden flanschartigen Vorsprung (V2) hat.

7. Stickrahmen-Anordnung (1) nach einem der Ansprüche 1 bis 6, **dadurch gekennzeichnet, dass** das dritte Rahmenteil (R3) zumindest in Teilbereichen entlang der Umfangsrichtung seines Rahmens beabstandete, nach aussen weg ragende Vorsprünge hat, oder dass das dritte Rahmenteil (R3) entlang der Umfangsrichtung seines Rahmens einen nach aussen weg ragenden flanschartigen Vorsprung (V3) hat.

8. Stickrahmen-Anordnung (1) nach einem der Ansprüche 1 bis 7, **dadurch gekennzeichnet, dass** das zweite Rahmenteil (R2) einen radial inneren Randbereich (R2i) und einen radial äusseren Randbereich (R2a) aufweist, zwischen denen sich entlang einer Umfangsrichtung beabstandete radiale Stege (S2) erstrecken.

9. Stickrahmen-Anordnung (1) nach einem der Ansprüche 1 bis 8, **dadurch gekennzeichnet, dass** die Stickrahmen-Anordnung (1) ausserdem ein mit dem zweiten Rahmenteil (R2) in Eingriff bringbares weiteres drittes Rahmenteil aufweist, wobei ein schlauchartiger oder sackartiger Abschnitt eines weiteren Textilgebildes (T) beim In-Eingriff-Bringen des weiteren dritten Rahmenteils mit dem zweiten Rahmenteil (R2) zwischen dem zweiten Rahmenteil (R2) und dem weiteren dritten Rahmenteil fixierbar, insbesondere einklemmbar ist und wobei ein flächiger, einlagiger erster Teilbereich des weiteren schlauchartigen oder sackartigen Abschnitts des weiteren Textilgebildes (T) an dem weiteren dritten Rahmenteil und von diesem umrandet bereitstellbar ist.

10. Stickrahmen-Anordnung (1) nach Anspruch 9, **dadurch gekennzeichnet, dass** das weitere dritte Rahmenteil und das dritte Rahmenteil (R3) identisch ausgestaltet sind.

11. Stickrahmen-Anordnung (1) nach einem der Ansprüche 1 bis 10, **dadurch gekennzeichnet, dass** das zweite Rahmenteil (R2) an seiner Oberseite entlang eines Abschnitts seines Umfangs einen nach aussen weg ragenden Griff (G2) aufweist, wobei dieser Griff nach aussen über das erste Rahmenteil (R1) hinausragt, wenn das zweite Rahmenteil (R2) am ersten Rahmenteil (R1) festgestellt ist.

12. Stickrahmen-Anordnung (1) nach einem der Ansprüche 1 bis 11, **dadurch gekennzeichnet, dass** erste Rahmenteil-Eingriffsformationen von Rahmenteilen (R1, R2, R3) der Stickrahmen-Anordnung (1) und mit den ersten Rahmenteil-Eingriffsformationen in Eingriff bringbare zweite Rahmenteil-Eingriffsformationen von Rahmenteilen (R1, R2, R3) der Stickrahmen-Anordnung (1) in ihrer Projektion auf die jeweilige Rahmenebene zueinander asymmetrisch sind.

13. Stickrahmen-Anordnung (1) nach Anspruch 12, **dadurch gekennzeichnet, dass** erste Rahmenteil-Eingriffsformationen von Rahmenteilen (R1, R2, R3) der Stickrahmen-Anordnung (1) und mit den ersten Rahmenteil-Eingriffsformationen in Eingriff bringbare zweite Rahmenteil-Eingriffsformationen von Rahmenteilen (R1, R2, R3) der Stickrahmen-Anordnung (1) in ihrer Projektion auf die jeweilige Rahmenebene keine Punktsymmetrie aufweisen.

14. Stickrahmen-Anordnung (1)nach einem der Ansprüche 1 bis 13, **dadurch gekennzeichnet, dass** das erste Rahmenteil (R1) einen radialen Schlitz (SR1) und das zweite Rahmenteil (R2) einen radialen Schlitz (SR2) umfassen, die sich am selben Ort entlang der Umfangsrichtung der beiden Rahmenteile (R1, R2) befinden, wenn das zweite Rahmenteil (R2) am ersten Rahmenteil (R1) festgestellt ist, und dass die Spannvorrichtung (SV) im Bereich der radialen Schlitze (SR1, SR2) am radial äusseren Rand des ersten Rahmenteils (R1), beiderseits des radialen Schlitzes (SR1) an dem ersten Rahmenteil (R1) befestigt oder einstückig ausgebildet, angeordnet ist, derart, dass das erste Rahmenteil (R1) und das zweite Rahmenteil (R2) beim Spannen der Spannvorrichtung (SV) elastisch verformt und die beiden radialen Schlitze (SR1, SR2) verkleinert werden.

## Claims

1. An embroidery frame assembly (1) which can be attached to a sewing machine or embroidery machine (M) and on which a textile structure (T) that is tubular or bag-like at least in sections can be clamped in order to provide a flat, single-layer first partial region (T1) of the tubular or bag-like section of the textile structure (T) on which an embroidery pattern can be created by means of the sewing machine or embroidery machine (M), wherein the embroidery frame assembly (1) comprises a first frame part (R1) and a second frame part (R2) that can be secured thereto, wherein the first frame part (R1) comprises a docking device (AV) for fastening to the sewing machine or embroidery machine (M) and a tensioning device (SV), wherein the embroidery frame assembly (1) also comprises a third frame part (R3) that can be engaged with the second frame part (R2), wherein the tubular or bag-like section of the textile structure (T) can be fixed, in particular can be clamped, between the second frame part (R2) and the third frame part (R3) when the third frame part (R3) is engaged with the second frame part (R2), and the flat, single-layer first partial region (T1) of the tubular or bag-like section of the textile structure (T) can be provided for embroidery on the third frame part (R3) and surrounded by it, **characterized in that** the third frame part (R3) has a first formation (F31) protruding from the third frame part (R3), to which a first edge area (T21) of an inverted and, in particular, stretched second partial region (T2) of the tubular or bag-like section of the textile structure (T) can be fixed, in particular hooked in or wrapped around, and wherein the third frame part (R3) has a second formation (F32) protruding from the third frame part (R3), to which a second edge area (T22) of an inverted and, in particular, stretched second partial region (T2) of the tubular or bag-like section of the textile structure (T) can be fixed, in particular hooked in or wrapped around.

2. The embroidery frame assembly (1) according to claim 1, **characterized in that** the first frame part (R1) is, at least in a partial area, a flat, level structure that defines a frame plane, and wherein the second frame part (R2) is, at least in a partial area, a flat, level structure that defines a frame plane, and wherein the third frame part (R3) is, at least in a partial area, a flat, level structure that defines a frame plane.

3. The embroidery frame assembly (1) according to one of claims 1 or 2, **characterized in that** the first frame part (R1) has a maximum construction height or thickness of 2 mm to 12 mm, preferably 2 mm to 8 mm, in a direction orthogonal to its frame plane, and wherein the second frame part (R2) has a maximum construction height or thickness of 2 mm to 12 mm, preferably 2 mm to 8 mm, in a direction orthogonal to its frame plane and wherein the third frame part (R3) has a maximum construction height or thickness of 2 mm to 12 mm, preferably 2 mm to 8 mm, in a direction orthogonal to its frame plane.

4. The embroidery frame assembly (1) according to claim 2 or 3, **characterized in that**, when engaged with the first frame part (R1), the second frame part (R2) has a lowering depth in the first frame part (R1) which corresponds to between 50% and 100% of the maximum construction height or thickness of the second frame part (R2).

5. The embroidery frame assembly (1) according to any of claims 2 to 4, **characterized in that**, when engaged with the second frame part (R2), the third frame part (R3) has a lowering depth in the second frame part (R2) which corresponds to between 50% and 100% of the maximum construction height or thickness of the third frame part (R3).

6. The embroidery frame assembly (1) according to one of claims 1 to 5, **characterized in that** the second frame part (R2), at least in some parts along the circumferential direction of its frame, has spaced apart protrusions that protrude outward, or that the second frame part (R2), along the circumferential direction of its frame, has a flange-like protrusion (V2) that protrudes outward.

7. The embroidery frame assembly (1) according to one of claims 1 to 6, **characterized in that** the third frame part (R3), at least in some parts along the circumferential direction of its frame, has spaced apart protrusions that protrude outward, or that the third frame part (R3), along the circumferential direction of its frame, has a flange-like protrusion (V3) that protrudes outward.

8. The embroidery frame assembly (1) according to one of claims 1 to 7, **characterized in that** the second frame part (R2) has a radially inner edge area (R2i) and a radially outer edge area (R2a), between which extend radial ribs (S2) spaced along a circumferential direction.

9. The embroidery frame assembly (1) according to one of claims 1 to 8, **characterized in that** the embroidery frame assembly (1) also has a further third frame part that can be engaged with the second frame part (R2), and wherein a tubular or bag-like section of a further textile structure (T) can be fixed, in particular clamped, between the second frame part (R2) and said further third frame part when said further third frame part is engaged with the second frame part (R2), and wherein a flat, single-layer first partial region of the further tubular or bag-like section of the further textile structure (T) can be provided on said further third frame part and surrounded by the latter.

10. The embroidery frame assembly (1) according to claim 9, **characterized in that** said further third frame part and the third frame part (R3) are identically designed.

11. The embroidery frame assembly (1) according to one of claims 1 to 10, **characterized in that** on its upper side, along a part of its circumference, the second frame part (R2) has a handle (G2) protruding outwards, wherein this handle protrudes outwards beyond the first frame part (R1) when the second frame part (R2) is secured to the first frame part (R1).

12. The embroidery frame assembly (1) according to one of claims 1 to 11, **characterized in that** first frame part engagement formations of frame parts (R1, R2, R3) of the embroidery frame assembly (1) and second frame part engagement formations of frame parts (R1, R2, R3) of the embroidery frame assembly (1) that can be engaged with the first frame part engagement formations, are asymmetrical to each other in their projection onto the respective frame plane.

13. The embroidery frame assembly (1) according to claim 12, **characterized in that** first frame part engagement formations of frame parts (R1, R2, R3) of the embroidery frame assembly (1) and second frame part engagement formations of frame parts (R1, R2, R3) of the embroidery frame arrangement (1), that can be engaged with the first frame part engagement formations do not exhibit point symmetry in their projection onto the respective frame plane.

14. The embroidery frame assembly (1) according to one of claims 1 to 13, **characterized in that** the first frame part (R1) comprises a radial slot (SR1) and the second frame part (R2) comprises a radial slot (SR2), which are located at the same place along the circumferential direction of the two frame parts (R1, R2) when the second frame part (R2) is fixed to the first frame part (R1), and that the clamping device (SV) is arranged in the area of the radial slots (SR1, SR2) on the radially outer edge of the first frame part (R1) on both sides of the radial slot (SR1) on the first frame part (R1) or formed integrally, such that the first frame part (R1) and the second frame part (R2) are elastically deformed when the clamping device (SV) is clamped and the two radial slots (SR1, SR2) are reduced in size.

## Revendications

1. Agencement de cadre à broder (1) pouvant être fixé à une machine à coudre ou à broder (M) et sur lequel peut être tendu une structure textile (T) tubulaire ou en forme de sac au moins par sections afin de former une première partie plane à une seule couche (T1) de la section tubulaire ou en forme de sac de la structure textile (T) sur laquelle un motif de broderie peut être réalisé à l'aide de la machine à coudre ou à broder (M), l'agencement de cadre à broder (1) comprenant une première partie de cadre (R1) et une deuxième partie de cadre (R2) pouvant être fixée à celle-ci, la première partie de cadre (R1) comprenant un dispositif d'accouplement (AV) pour la fixation à la machine à coudre ou à broder (M) et un dispositif de tension (SV), l'agencement de cadre à broder (1) comprenant en outre une troisième partie de cadre (R3) pouvant être mise en prise avec la deuxième partie de cadre (R2), la section tubulaire ou en forme de sac de la structure textile (T) pouvant être fixée, en particulier serrée, entre la deuxième partie de cadre (R2) et la troisième partie de cadre (R3) lors de la mise en prise de la troisième partie de cadre (R3) avec la deuxième partie de cadre (R2), et la première partie plane à une seule couche (T1) de la section tubulaire ou en forme de sac de la structure textile (T) peut être mise à disposition pour la broderie sur la troisième partie de cadre (R3) et entourée par celle-ci, **caractérisé en ce que** la troisième partie de cadre (R3) présente une première formation (F31) saillant à partir de la troisième partie de cadre (R3), sur laquelle une première zone de bord (T21) d'une deuxième partie retournée et en particulier étirée (T2) de la section tubulaire ou en forme de sac de la structure textile (T) peut être fixée, en particulier accrochée ou enroulée, et la troisième partie de cadre (R3) présente une deuxième formation (F32) saillant à partir de la troisième partie de cadre (R3), sur laquelle une deuxième zone de bord (T22) d'une deuxième partie retournée et en particulier étirée (T2) de la section tubulaire ou en forme de sac de la structure textile (T) peut être fixée, en particulier accrochée ou enroulée.

2. Agencement de cadre à broder (1) selon la revendication 1, **caractérisé en ce que** la première partie de cadre (R1) est, au moins dans une partie, une structure plane et plate qui définit un plan de cadre, et dans lequel la deuxième partie de cadre (R2) est, au moins dans une partie, une structure plane et plate qui définit un plan de cadre, et dans lequel la troisième partie de cadre (R3) est, au moins dans une partie, une structure plane et plate qui définit un plan de cadre.

3. Agencement de cadre à broder (1) selon l'une des revendications 1 ou 2, **caractérisé en ce que** la première partie de cadre (R1) présente, dans une direction orthogonale à son plan de cadre, une hauteur de construction ou épaisseur maximale de 2 mm à 12 mm, de préférence de 2 mm à 8 mm, et dans lequel la deuxième partie de cadre (R2) présente, dans une direction orthogonale à son plan de cadre, une hauteur de construction ou épaisseur maximale de 2 mm à 12 mm, de préférence de 2 mm à 8 mm, et la troisième partie de cadre (R3) présente, dans une direction orthogonale à son plan de cadre, une hauteur de construction ou épaisseur maximale de 2 mm à 12 mm, de préférence de 2 mm à 8 mm.

4. Agencement de cadre à broder (1) selon la revendication 2 ou 3, **caractérisé en ce que** la deuxième partie de cadre (R2), lorsqu'elle est en prise avec la première partie de cadre (R1), présente une profondeur d'abaissement dans la première partie de cadre (R1) qui correspond à entre 50 % et 100 % de la hauteur de construction ou épaisseur maximale de la deuxième partie de cadre (R2).

5. Agencement de cadre à broder (1) selon l'une des revendications 2 à 4, **caractérisé en ce que** la troisième partie de cadre (R3), lorsqu'elle est en prise avec la deuxième partie de cadre (R2), présente une profondeur d'abaissement dans la deuxième partie de cadre (R2) qui correspond à entre 50 % et 100 % de la hauteur de construction ou de l'épaisseur maximale de la troisième partie de cadre (R3).

6. Agencement de cadre à broder (1) selon l'une des revendications 1 à 5, **caractérisé en ce que** la deuxième partie de cadre (R2) présente, au moins dans certaines parties le long de la direction circonférentielle de son cadre, des saillies espacées et saillantes vers l'extérieur, ou **en ce que** la deuxième partie de cadre (R2) présente, le long de la direction circonférentielle de son cadre, une saillie en forme de bride (V2) saillante vers l'extérieur.

7. Agencement de cadre à broder (1) selon l'une des revendications 1 à 6, **caractérisé en ce que** la troisième partie de cadre (R3) présente, au moins dans certaines parties le long de la direction circonférentielle de son cadre, des saillies espacées et saillantes vers l'extérieur, ou **en ce que** la troisième partie de cadre (R3) présente, le long de la direction circonférentielle de son cadre, une saillie en forme de bride (V3) saillante vers l'extérieur.

8. Agencement de cadre à broder (1) selon l'une des revendications 1 à 7, **caractérisé en ce que** la deuxième partie de cadre (R2) présente une zone de bord radialement intérieure (R2i) et une zone de bord radialement extérieure (R2a), entre lesquelles s'étendent des nervures radiales (S2) espacées le long d'une direction circonférentielle.

9. Agencement de cadre à broder (1) selon l'une des revendications 1 à 8, **caractérisé en ce que** l'agencement de cadre à broder (1) comprend en outre une autre troisième partie de cadre pouvant être mise en prise avec la deuxième partie de cadre (R2), et dans lequel une section tubulaire ou en forme de sac d'une autre structure textile (T) peut être fixée, en particulier serrée, entre la deuxième partie de cadre (R2) et ladite autre troisième partie de cadre lorsque de ladite autre troisième partie de cadre est mise en prise avec la deuxième partie de cadre (R2), et dans lequel une première partie plane à une seule couche de la section tubulaire ou en forme de sac de ladite autre structure textile (T) peut être mise à disposition sur ladite autre troisième partie de cadre et entourée par celle-ci.

10. Agencement de cadre à broder (1) selon la revendication 9, **caractérisé en ce que** ladite autre troisième partie de cadre et la troisième partie de cadre (R3) sont de conception identique.

11. Agencement de cadre à broder (1) selon l'une des revendications 1 à 10, **caractérisé en ce que** la deuxième partie de cadre (R2) présente, sur sa face supérieure, le long d'une partie de sa circonférence, une poignée (G2) saillant vers l'extérieur, cette poignée dépassant vers l'extérieur la première partie de cadre (R1) lorsque la deuxième partie de cadre (R2) est fixée à la première partie de cadre (R1).

12. Agencement de cadre à broder (1) selon l'une des revendications 1 à 11, **caractérisé en ce que** des premières formations de mise en prise de partie de cadre de parties de cadre (R1, R2, R3) de l'agencement de cadre à broder (1) et des deuxièmes formations de mise en prise de partie de cadre de parties de cadre (R1, R2, R3) de l'agencement de cadre à broder (1) qui peuvent être mises en prise avec les premières formations de mise en prise de partie de cadre, sont asymétriques les unes par rapport aux autres dans leur projection sur le plan de cadre respectif.

13. Agencement de cadre de broderie (1) selon la revendication 12, **caractérisé en ce que** des premières formations de mise en prise de parties de cadre de parties de cadre (R1, R2, R3) de l'agencement de cadre à broder (1) et des deuxièmes formations de mise en prise de partie de cadre de parties de cadre (R1, R2, R3) de l'agencement de cadre à broder (1) qui peuvent être mises en prise avec les premières formations de mise en prise de partie de cadre ne présentent aucune symétrie centrale dans leur projection sur le plan de cadre respectif.

14. Agencement de cadre à broder (1) selon l'une des revendications 1 à 13, **caractérisé en ce que** la première partie de cadre (R1) comprend une fente radiale (SR1) et la deuxième partie de cadre (R2) comprend une fente radiale (SR2) qui se trouvent au même endroit le long de la direction circonférentielle des deux parties de cadre (R1, R2) lorsque la deuxième partie de cadre (R2) est fixée à la première partie de cadre (R1), et **en ce que** le dispositif de serrage (SV) est disposé dans la zone des fentes radiales (SR1, SR2) sur le bord radialement extérieur de la première partie de cadre (R1) des deux côtés de la fente radiale (SR1) sur la première partie de cadre (R1) ou formé d'une seule pièce, de telle sorte que la première partie de cadre (R1) et la deuxième partie de cadre (R2) se déforment élastiquement lors de la tension du dispositif de serrage (SV) et que les deux fentes radiales (SR1, SR2) soient réduites.
